# FASCICULE DE BREVET EUROPEEN

(11) **EP 4 194 966 B1**
(45) Date de publication et mention de la délivrance du brevet: **03.12.2025**
(21) Numéro de dépôt: 21212894.6
(22) Date de dépôt: 07.12.2021
(51) Int. Cl.: G04B 29/04, G04B 19/14

(54) **VERROU DESTINÉ À LIMITER LE DÉBATTEMENT AXIAL D'UN MOBILE D'UN MOUVEMENT HORLOGER ET MOUVEMENT HORLOGER LE COMPORTANT**
VERRIEGELUNG ZUR BEGRENZUNG DER AXIALEN AUSLENKUNG EINES BEWEGLICHEN TEILS EINES UHRWERKS UND UHRWERK MIT EINEM SOLCHEN RIEGEL
LOCK INTENDED FOR LIMITING THE AXIAL DISPLACEMENT OF A MOVING PART OF A TIMEPIECE MOVEMENT AND TIMEPIECE MOVEMENT COMPRISING SAME

(43) Date de publication de la demande: 14.06.2023
(73) Titulaire: ETA SA Manufacture Horlogère Suisse, 2540 Grenchen (CH)
(72) Inventeur: CHRISTAN, Julien, 2502 Bienne (CH)
(74) Mandataire: ICB SA

(56) Documents cités:
- EP-A1- 3 070 345
- CH-A2- 716 943
- JP-A- S 529 356

## Description

### Domaine technique de l'invention

L'invention relève du domaine de l'horlogerie, et concerne plus particulièrement un verrou destiné à limiter le débattement axial d'un mobile d'un mouvement horloger.

Dans une application particulièrement avantageuse de la présente invention, le mobile est constitué par la roue des heures.

### Arrière-plan technologique

Dans un mouvement horloger d'une pièce d'horlogerie, l'ébat en hauteur, c'est-à-dire le débattement axial, d'un mobile, par exemple d'une roue, est généralement limité par le cadran ou par un élément de structure du mouvement horloger, tel qu'un pont ou une platine.

Plus particulièrement, dans le cas d'un mobile constitué par la roue des heures, le débattement axial est généralement limité par le cadran, ou bien lorsque la pièce d'horlogerie ne comporte pas de cadran, par exemple dans le cas d'une montre dite « montre-squelette », le débattement axial de la roue des heures est limité par le pont de minuterie.

Bien qu'elles donnent globalement satisfaction pour constituer des butées axiales du mobile, ces solutions obligent de réaliser des manipulations relativement longues et fastidieuses pour retirer le mobile du mouvement horloger, par exemple lors d'opérations de maintenance. En effet, il est alors nécessaire, dans un premier temps, d'ôter le cadran ou l'élément de structure pour pouvoir retirer ledit mobile par la suite.

En outre, ces solutions peuvent générer des difficultés dans la maitrise des jeux mécaniques, et plus particulièrement la maitrise de la valeur de la limite du débattement axial autorisé du mobile, du fait d'éventuelles incertitudes dimensionnelles ou d'éventuelles déformations du cadran ou de l'élément de structure.

Le document EP 3 070 345 A1 au nom de Rolex SA décrit un rivet destiné à limiter le débattement axial d'un mobile d'horlogerie.

### Résumé de l'invention

L'invention résout les inconvénients précités en proposant une solution permettant de maintenir axialement un mobile dans un mouvement horloger tout en facilitant une éventuelle opération de retrait dudit mobile.

Un autre objectif de l'invention est de contribuer à la maitrise de la valeur de la limite du débattement axial autorisé du mobile.

À cet effet, la présente invention concerne un verrou destiné à limiter le débattement axial d'un mobile d'un mouvement horloger, ledit verrou comportant une tête agencée à l'extrémité d'une tige s'étendant selon un axe longitudinal de révolution.

Ladite tête s'étend radialement par rapport à la tige et comporte sur une portion de sa périphérie, une saillie radiale destinée à être agencée en vis-à-vis dudit mobile. La tête comporte en outre, à la jonction avec la tige, une embase d'appui par laquelle le verrou est destiné à reposer contre une structure du mouvement horloger.

Selon l'invention telle que revendiquée, l'embase présente une surépaisseur centrale s'étendant autour de la tige de sorte à permettre de limiter la surface d'appui de ladite embase sur la structure du mouvement horloger.

Dans des modes particuliers de réalisation, la tête comporte un relief adapté à coopérer avec un outil de sorte à soumettre ladite tête à un moment de force autour de l'axe longitudinal de la tige.

Dans des modes particuliers de réalisation, la tige comporte une gorge annulaire attenant à la tête.

Dans des modes particuliers de réalisation, la tige comporte un bossage annulaire.

Dans des modes particuliers de réalisation, la saillie radiale comporte un chanfrein ou un congé destiné à être en vis-à-vis du mobile.

Dans des modes particuliers de réalisation, la tête comporte une surface plane parallèle à l'axe longitudinal de la tige, destinée à être agencée en appui contre une surface d'appui de la structure du mouvement horloger.

Dans des modes particuliers de réalisation, l'extrémité libre de la tige comporte un chanfrein.

Selon un autre objet de la présente invention, la présente invention concerne également un mouvement horloger comprenant un mobile agencé sur une structure dudit mouvement horloger, ladite structure comprenant un logement dans lequel est engagé un verrou tel que décrit précédemment.

Le verrou est engagé dans le logement de manière mobile en rotation autour de l'axe longitudinal de la tige, entre une position dite « position de dégagement », dans laquelle la saillie radiale est en retrait du mobile, et une position, dite « position de blocage », dans laquelle la saillie radiale est en vis-à-vis du mobile.

Dans des modes particuliers de réalisation, le verrou est configuré de sorte que, lorsqu'il est agencé en position de blocage, la saillie radiale est agencée à distance du mobile.

Dans des modes particuliers de réalisation, la structure comprend au moins deux logements répartis autour du mobile, dans chacun desquels est engagé un verrou.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective de dessous d'un verrou selon un exemple préféré de réalisation de l'invention ;
- la figure 2 représente une vue en perspective de dessus du verrou de la figure 1 ;
- la figure 3 représente une vue de dessus d'une partie d'un mouvement horloger comportant un verrou selon la figure 1 ;
- la figure 4 représente une vue en coupe transversale d'un verrou selon la figure 1 fixé à un mouvement horloger selon la figure 3.

### Description détaillée de l'invention

La figure 1 montre un verrou 10 destiné à limiter le débattement axial d'un mobile 21 d'un mouvement horloger 20. Un tel mobile 21 peut être constitué par une roue des heures, un disque de quantième, un disque de phase de lune, etc.

Le mobile 21 est agencé sur une structure 22 du mouvement horloger 20 qui comprend au moins un logement 220 dans lequel un verrou 10 est destiné à être engagé de manière mobile en rotation, tel que visible sur la vue en coupe de la figure 4.

Le verrou 10 comporte une tête 11 agencée à l'extrémité d'une tige 12 s'étendant selon un axe longitudinal de révolution. La tige 12 est chassée dans le logement 220 de la structure 22 du mouvement horloger 20 et la tête 11 est agencée en butée contre ladite structure 22.

La tige 12 présente une forme de révolution de sorte à pouvoir être pivotée autour de son axe longitudinal, par rapport à la structure 22 du mouvement horloger 20, entre une position de blocage du mobile 21 et une position de dégagement du mobile 21 décrites en détail ci-après.

La tête 11 s'étend radialement autour de la tige 12, et comporte sur une portion de sa périphérie, une saillie radiale 110. La saillie radiale 110 est destinée à être agencée en vis-à-vis du mobile 21, lorsque le verrou 10 occupe la position de blocage, comme le montrent les figures 3 et 4, de sorte à constituer une éventuelle butée.

Plus particulièrement, comme le montre la figure 4, le verrou 10 est configuré de sorte que, lorsqu'il est agencé en position de blocage, la saillie radiale 110 est agencée à distance du mobile 21 de sorte à ne pas générer de friction lors de la rotation de ce dernier.

A titre d'exemple non limitatif, lorsque le verrou 10 est en position de blocage, la surface inférieure 115 de la saillie radiale 110 est agencée à quelques dixièmes ou centièmes de millimètres du mobile 21.

Le verrou 10 est configuré de sorte que, lorsqu'il occupe la position de dégagement, la saillie radiale 110 est en retrait du mobile 21 de sorte à ne pas constituer un obstacle lors d'un éventuel déplacement axial de ce dernier.

La tête 11 comporte en outre, à la jonction avec la tige 12, une embase 111 d'appui par laquelle le verrou 10 est destiné à reposer contre la structure 22 du mouvement horloger 20. Comme visible sur les figures 1 et 4, la saillie radiale 110 s'étend radialement au-delà de l'embase 111.

Comme le montre en particulier la figure 1, l'embase 111 peut avantageusement présenter une surépaisseur 112 centrale s'étendant autour de la tige 12. La surépaisseur 12 est destinée à constituer une portée axiale du verrou 10 par laquelle il est en appui contre la structure 22 du mouvement horloger 20.

La surépaisseur 112 présente une forme sensiblement cylindrique de révolution dont l'axe est confondu avec l'axe longitudinal de la tige 12 et comprend une section transversale dont la dimension radiale est réduite par rapport à celle de l'embase 111 de sorte à limiter la surface d'appui de ladite embase 111 sur la structure 22 du mouvement horloger 20. La surépaisseur 112 permet ainsi de réduire les frottements lors du pivotement du verrou 10 pour faciliter l'entraînement en rotation du verrou 10. La surépaisseur 112 présente également l'avantage d'éviter d'endommager la structure 22 du mouvement horloger 20 lors de la rotation du verrou 10, dans la mesure où elle évite tout contact entre ladite structure 22 et une éventuelle arrête ou un éventuel angle vif de la tête 11 lors du déplacement du verrou 10.

Pour pouvoir être entraînée en rotation, la tête 11 peut comporter un relief 13 adapté à coopérer avec un outil de sorte à soumettre ladite tête 11 à un moment de force autour de l'axe longitudinal de la tige 12.

Dans l'exemple préféré de réalisation représenté sur les figures 1à 4, le relief 13 est formé par une rainure destinée à coopérer avec une lame d'un tournevis plat. Le relief 13 est formé sur une surface supérieure 114 de la tête 11, opposée à une surface inférieure 115 destinée à être orientée vers la structure 22 du mouvement horloger 20.

La saillie radiale 110 s'étend radialement jusqu'à une extrémité libre et comporte, entre ladite extrémité libre et une surface correspondant à la surface inférieure 115 de la tête 11, un chanfrein ou un congé 113 destiné à être agencé en vis-à-vis du mobile 21 lorsque le verrou 10 est en position de blocage. Cette caractéristique permet d'éliminer toute arrête ou angle vif susceptible d'endommager le mobile 21 lorsque le verrou 10 est entraîné en rotation entre les positions de blocage et de dégagement.

Avantageusement, la tête 11 peut comporter au moins une surface plane 116 parallèle à l'axe longitudinal de la tige 12, destinée à être agencée en appui contre une surface d'appui (non représentée sur les figures) de la structure 22 lorsque ledit verrou 10 occupe la position de dégagement ou la position de blocage.

Préférentiellement, comme illustré sur les figures 1 à 4, la tête 11 comporte deux surfaces planes 116 parallèles opposées constituant des flancs latéraux de ladite tête 11. Ainsi, la position de dégagement ou la position de blocage peut correspondre à l'une ou l'autre de deux positions angulaires atteintes en pivotant le verrou 10 dans un sens de rotation ou dans l'autre jusqu'à ce que l'une ou l'autre des surface planes 116 arrive en butée contre une surface d'appui de la structure 22 du mouvement horloger 20 prévue à cet effet.

La tige 12 comporte préférentiellement et avantageusement une gorge 120 annulaire attenante à la tête 11. Cette gorge 120 permet de loger d'éventuelles bavures de la structure 22 du mouvement horloger 20 ou d'éventuels copeaux de matière générés lors de l'engagement de la tige 12 dans la structure 22 du mouvement horloger 20.

Par ailleurs, comme représenté sur les figures 1, 2 et 4, la tige 12 comporte avantageusement un bossage 121 annulaire. Un tel bossage 121 permet de réduire la force nécessaire pour le chassage de la tige 12 de sorte à écarter tout risque de déformation de la structure 22 du mouvement horloger 20 lors du chassage de la tige 12. Par ailleurs, cette caractéristique a pour avantage de diminuer le moment de force nécessaire pour entraîner le verrou 10 en rotation, ce qui permet d'éviter le risque de cisailler la tête 11 de verrou 10 lors de sa rotation entre ses positions de blocage et de dégagement.

Avantageusement, l'extrémité libre de la tige 12 peut comporter un chanfrein 122 afin de permettre de faciliter l'engagement de ladite tige 12 dans le logement 220 de la structure 22 du mouvement horloger 20, en vue de positionner ledit verrou 10 pour son chassage.

Par ailleurs, la portion de la tige 12 comprise entre son extrémité libre et le bossage 121 permet également, du fait de sa section réduite par rapport à celle dudit bossage 121, de guider l'introduction de ladite tige 12 au sein du logement 220 avant le chassage dudit verrou 10.

Préférentiellement, la structure 22 du mouvement horloger 20 comporte plusieurs logements 220 répartis autours du mobile 21, de sorte que le mouvement horloger 20 comprenne plusieurs verrous 10 respectivement logés dans lesdits logements 220 et adaptés à limiter le débattement axial dudit mobile 21.

Plus particulièrement, dans un exemple de réalisation non représenté sur les figures, le mouvement horloger 20 comporte trois verrous 10 répartis autour du mobile 21, par exemple constitué par une roue des heures.

Un des avantages de la présente invention est de permettre de fournir des mouvements horlogers avec la roue des heures assemblée, ce qui évite au client desdits mouvements horlogers de devoir réaliser le montage lui-même desdites roues des heures dans les mouvements horlogers.

De manière plus générale, il est à noter que les modes de mise en œuvre et de réalisation considérés ci-dessus ont été décrits à titre d'exemples non limitatifs, et que d'autres variantes sont par conséquent envisageables dans le cadre des revendications annexées.

## Revendications

1. Verrou (10) destiné à limiter le débattement axial d'un mobile (21) d'un mouvement horloger (20), ledit verrou (10) comportant une tête (11) agencée à l'extrémité d'une tige (12) s'étendant selon un axe longitudinal de révolution, ladite tête (11) s'étendant radialement par rapport à la tige (12) et comportant sur une portion de sa périphérie, une saillie radiale **(110)** destinée à être agencée en vis-à-vis dudit mobile (21), et comportant, à la jonction avec la tige (12), une embase (111) d'appui par laquelle le verrou (10) est destiné à reposer contre une structure (22) du mouvement horloger (20), ledit verrou (10 étant **caractérisé en ce que** l'embase (111) présente une surépaisseur (112) centrale s'étendant autour de la tige (12) de sorte à permettre de limiter la surface d'appui de ladite embase (111) sur la structure (22) du mouvement horloger (20).

2. Verrou (10) selon la revendication 1, dans lequel la tête (11) comporte un relief (13) adapté à coopérer avec un outil de sorte à soumettre ladite tête (11) à un moment de force autour de l'axe longitudinal de la tige (12).

3. Verrou (10) selon l'une des revendications 1 ou 2, dans lequel la tige (12) comporte une gorge (120) annulaire attenant à la tête (11).

4. Verrou (10) selon l'une des revendications 1 à 3, dans lequel la tige (12) comporte un bossage (121) annulaire.

5. Verrou (10) selon l'une des revendications 1 à 4, dans lequel la saillie radiale (110) comporte un chanfrein ou un congé (113) destiné à être en vis-à-vis du mobile (21).

6. Verrou (10) selon l'une des revendications 1 à 5, dans lequel la tête **(11)** comporte une surface plane (116) parallèle à l'axe longitudinal de la tige (12), destinée à être agencée en appui contre une surface d'appui de la structure (22) du mouvement horloger (20).

7. Verrou (10) selon l'une des revendications 1 à 6, dans lequel l'extrémité libre de la tige (12) comporte un chanfrein (122).

8. Mouvement horloger (20) comprenant un mobile (21) agencé sur une structure (22) du mouvement horloger (20), ladite structure (22) comprenant un logement (220) dans lequel est engagé un verrou (10) selon l'une des revendications 1 à 7, de manière mobile en rotation autour de l'axe longitudinal de la tige (12), entre une position dite « position de dégagement », dans laquelle la saillie radiale (110) est en retrait du mobile (21), et une position, dite « position de blocage », dans laquelle la saillie radiale (110) est en vis-à-vis du mobile (21).

9. Mouvement horloger (20) selon la revendication 8, dans lequel le verrou (10) est configuré de sorte que, lorsqu'il est agencé en position de blocage, la saillie radiale (110) est agencée à distance du mobile (21).

10. Mouvement horloger (10) selon l'une des revendications 8 ou 9, dans lequel la structure (22) comprend au moins deux logements (220) répartis autour du mobile (21), dans chacun desquels est engagé un verrou (10).

## Patentansprüche

1. Riegel (10) zur Begrenzung des axialen Spiels eines beweglichen Teils (21) eines Uhrwerks (20), wobei der Riegel (10) einen an einem Ende einer sich entlang einer Längs-Drehachse erstreckenden Stange (12) angeordneten Kopf (11) aufweist, wobei sich der Kopf (11) radial zur Stange (12) erstreckt und an einem Abschnitt seines Umfangs einen zum beweglichen Teil (21) ausrichtbaren radialen Vorsprung (110) aufweist, und wobei der Kopf an seinem Übergang zur Stange (12) eine Auflagefläche (111) aufweist, über die der Riegel (10) an einer Struktur (22) des Uhrwerks (20) anliegt, **dadurch gekennzeichnet, dass** der Riegel (10) eine Auflagefläche (111) mit einer zentralen Verdickung (112) um die Stange (12) herum aufweist, wodurch die wirksame Auflage der Auflagefläche (111) auf der Struktur (22) des Uhrwerks (20) begrenzt ist.

2. Riegel (10) nach Anspruch 1, wobei der Kopf (11) ein Relief (13) aufweist, das zur Zusammenarbeit mit einem Werkzeug eingerichtet ist, um auf den Kopf (11) ein Drehmoment um die Längsachse der Stange (12) auszuüben.

3. Riegel (10) nach einem der Ansprüche 1 oder 2, wobei die Stange (12) eine ringförmige Nut (120) aufweist, die unmittelbar am Kopf (11) angeordnet ist.

4. Riegel (10) nach einem der Ansprüche 1 bis 3, wobei die Stange (12) einen ringförmigen Wulst (121) aufweist.

5. Riegel (10) nach einem der Ansprüche 1 bis 4, wobei der radiale Vorsprung (110) eine Fase oder eine Abrundung (113) aufweist, die dem beweglichen Teil (21) zugewandt ist.

6. Riegel (10) nach einem der Ansprüche 1 bis 5, wobei der Kopf (11) eine ebene Fläche (116) aufweist, die parallel zur Längsachse der Stange (12) verläuft und zum Anliegen an einer Auflagefläche der Struktur (22) des Uhrwerks (20) eingerichtet ist.

7. Riegel (10) nach einem der Ansprüche 1 bis 6, wobei das freie Ende der Stange (12) eine Fase (122) aufweist.

8. Uhrwerk (20) mit einem auf einer Struktur (22) des Uhrwerks (20) angeordneten beweglichen Teil (21), wobei die Struktur (22) eine Aufnahme (220) aufweist, in der ein Riegel (10) nach einem der Ansprüche 1 bis 7 um die Längsachse der Stange (12) drehbeweglich gelagert ist, zwischen einer Freigabestellung, in der der radiale Vorsprung (110) vom beweglichen Teil (21) zurückgesetzt ist, und einer Sperrstellung, in der der radiale Vorsprung (110) dem beweglichen Teil (21) gegenüberliegt.

9. Uhrwerk (20) nach Anspruch 8, wobei der Riegel (10) derart konfiguriert ist, dass der radiale Vorsprung (110) in der Sperrstellung abständig vom beweglichen Teil (21) angeordnet ist.

10. Uhrwerk (10) nach einem der Ansprüche 8 oder 9, wobei die Struktur (22) mindestens zwei Aufnahmen (220) umfasst, die um das bewegliche Teil (21) herum angeordnet sind und in denen jeweils ein Riegel (10) eingesetzt ist.

## Claims

1. A bolt (10) intended to limit the axial travel of a moving body (21) of a horological movement (20), said bolt (10) including a head (11) arranged at the end of an arbor (12) extending according to a longitudinal axis of revolution, said head (11) extending radially with respect to the arbor (12) and including over a portion of its periphery, a radial addendum (110) intended to be arranged opposite said moving body (21), and including, at the junction with the arbor (12), a bearing base (111) through which the bolt (10) is intended to rest against a structure (22) of the horological movement (20), said bolt (10 being **characterised in that** the base (111) has a central overthickness (112) extending around the arbor (12) so as to allow limiting the bearing surface of said base (111) on the structure (22) of the horological movement (20).

2. The bolt (10) according to claim 1, wherein the head (11) includes a relief (13) adapted to cooperate with a tool so as to subject said head (11) to a force moment about the longitudinal axis of the arbor (12).

3. The bolt (10) according to one of claims 1 or 2, wherein the arbor (12) includes an annular groove (120) contiguous to the head (11).

4. The bolt (10) according to one of claims 1 to 3, wherein the arbor (12) includes an annular boss (121).

5. The bolt (10) according to one of claims 1 to 4, wherein the radial addendum (110) includes a chamfer or a fillet (113) intended to face the moving body (21).

6. The bolt (10) according to one of claims 1 to 5, wherein the head (11) includes a planar surface (116) parallel to the longitudinal axis of the arbor (12), intended to be arranged bearing against a bearing surface of the structure (22) of the horological movement (20).

7. The bolt (10) according to one of claims 1 to 6, wherein the free end of the arbor (12) includes a chamfer (122).

8. A horological movement (20) comprising a moving body (21) arranged on a structure (22) of the horological movement (20), said structure (22) comprising a housing (220) in which a bolt (10) according to one of claims 1 to 7 is fitted, so as to be movable in rotation about the longitudinal axis of the arbor (12), between a position called "unlocking position", in which the radial addendum (110) is set back with respect to the moving body (21), and a position, called "blocking position" in which the radial addendum (110) faces the moving body (21).

9. The horological movement (20) according to claim 8, wherein the bolt (10) is configured so that, when it is arranged in the blocking position, the radial addendum (110) is arranged at a distance from the moving body (21).

10. The horological movement (10) according to one of claims 8 or 9, wherein the structure (22) comprises at least two housings (220) distributed around the moving body (21), in each of which a bolt (10) is fitted.
